# FASCICULE DE BREVET EUROPEEN

(11) **EP 2 581 658 B1**
(45) Date de publication et mention de la délivrance du brevet: **01.01.2020**
(21) Numéro de dépôt: 12188574.3
(22) Date de dépôt: 15.10.2012
(51) Int. Cl.: F21V 23/06, F21V 19/00, G02B 6/00, F21S 8/04, F21Y 105/10, F21Y 115/10

(54) **LUMINAIRE**
LEUCHTE
LUMINAIRE

(30) Priorité: 14.10.2011 FR 1159318
(43) Date de publication de la demande: 17.04.2013
(73) Titulaire: GEO France Finance SAS, 75001 Paris (FR); Oya Light SAS, 35340 Chateaugiron (FR)
(72) Inventeur: Deblonde, Eric, 35150 Piré-sur-Seiche (FR); Sisomsack, Jacques, 35510 Cesson Sevigne (FR); Le Fourn, Marie-Laure, 35150 Piré-sur-Seiche (FR)
(74) Mandataire: Cabinet Le Guen Maillet

(56) Documents cités:
- EP-A1- 2 372 416
- WO-A1-2010/149074
- DE-A1-102008 004 238
- US-A1- 2008 278 932
- US-A1- 2009 237 958
- US-A1- 2010 079 697
- US-A1- 2010 123 848
- US-A1- 2011 205 758

## Description

La présente invention se rapporte à un luminaire comprenant au moins un module d'éclairage équipé de composants électroluminescents tels que des diodes électroluminescentes encore appelées « DEL », des encres conductrices.

Dans un luminaire utilisant des ampoules, des tubes fluorescents, ces moyens d'éclairage sont démontables. Le culot des ampoules peut être monté dans des douilles à visser, les extrémités des tubes fluorescents sont pourvues de broches électriques que l'on peut insérer dans des connecteurs et les raccorder en faisant tourner le tube fluorescent. Il existe encore des ampoules, des tubes d'éclairage utilisant des diodes électroluminescentes.

Il a été constaté que dans les luminaires utilisant des diodes électroluminescentes montées sur un circuit imprimé, communément appelé module d'éclairage, de tels luminaires sont conçus de la sorte qu'ils n'offrent pas la possibilité de démonter les modules du fait principalement de leur grande durée de vie (actuellement comprise entre 20 000 et 50 000 H).

On connaît encore, à la lecture du brevet US-A1-2008/278932, un panneau luminescent conçu pour éclairer l'intérieur d'un placard et dont la hauteur peut être modifiée le long de rails verticaux prévus dans ledit placard.

Le panneau luminescent est constitué d'une plaque translucide retenue dans un châssis/cadre composé de longerons de section en C et à l'intérieur desquels sont logées des barrettes d'éclairage incorporant des lampes de type LED solidaires d'un circuit imprimé et capables de diffuser une lumière dans la plaque translucide.

L'alimentation électrique fournie au circuit imprimé est mise en œuvre par une paire de fils conducteurs raccordés à un connecteur magnétique retenu sur un montant conducteur. Le connecteur magnétique est constitué de deux flasques conducteurs respectivement accolés à deux aimants séparés par un isolant. Le montant conducteur est constitué de deux rails ferromagnétiques et conducteurs, séparés par un isolant de sorte que le connecteur magnétique puisse être retenu sur le montant conducteur. Dans cette invention, la pose du panneau luminescent dans le placard est dissociée de son raccordement électrique. Son réglage en hauteur est également dissocié de son raccordement électrique qui peut se faire avant ou après le réglage en hauteur.

Le demandeur a cependant cherché une solution pour rendre de tels moyens d'éclairage démontables, pour pouvoir les remplacer par d'autres, de puissances ou de températures de couleur différentes, pour remplacer un circuit imprimé dont une diode électroluminescente est défectueuse.

A cet effet, est proposé un luminaire destiné à être installé dans un local, une habitation pour éclairer au moins localement son volume intérieur, comprenant un châssis et du type dont le moyen d'éclairage incorpore au moins un module d'éclairage équipé de composants électroluminescents, ledit module étant disposé dans un profilé support, de sorte que les composants électroluminescents puissent illuminer directement ou indirectement la tranche d'un diffuseur de lumière, au moins un connecteur électrique ; selon l'invention ledit connecteur est susceptible de raccorder ledit module avec une alimentation électrique, de sorte que la connexion puisse être établie pendant le montage du profilé dans le châssis ou pendant le montage du module d'éclairage dans ledit profilé.

Il est alors possible et simple de monter ou de remplacer le module d'éclairage amovible pour l'échanger avec un autre.

Le luminaire peut être vendu seul et les modules d'éclairage vendus comme accessoires sont choisis en fonction de l'usage dévolu au luminaire.

Selon une caractéristique additionnelle de l'invention, ledit connecteur comprend au moins une paire de contacts fixés sur le châssis et ils sont disposés de manière à établir une connexion électrique avec des zones de contact correspondantes prévues sur ledit module d'éclairage.

Pendant le montage, du profilé support, du module d'éclairage, les zones de contact du module d'éclairage sont connectées avec les contacts d'alimentation électrique.

Selon une caractéristique additionnelle de l'invention, le profilé support présente en section une géométrie en T, comprenant une âme centrale assise d'un bord sur une paroi d'embase prévue pour appliquer le diffuseur sur le châssis, un moyen de retenue du profilé support dans le châssis étant prévu dans l'âme centrale ou dans son prolongement, l'âme centrale dudit profilé support étant flanquée d'une glissière réalisée sur au moins un côté et destinée à réceptionner au moins un module d'éclairage.

On peut dès lors, fixer le profilé support contenant le module d'éclairage sur le châssis et le profilé support sert également de moyen pour tenir localement le diffuseur sur le châssis.

Selon une caractéristique additionnelle de l'invention, l'âme centrale du profilé support est flanquée de part et d'autre de deux glissières destinées à réceptionner respectivement au moins deux modules d'éclairage, de sorte que lesdits deux modules d'éclairage puissent éclairer dans deux directions opposées, les diffuseurs étant disposés en vis-à-vis des deux rangées de modules d'éclairage, entre la paroi d'embase et le profilé de réception.

Grâce à cette structure du profilé support, on peut concevoir des luminaires dont la source d'éclairage occupe une place sensiblement médiane.

Selon une caractéristique additionnelle de l'invention, ledit connecteur se compose de deux contacts électriques, d'un isolant électrique interposé entre les deux contacts et leur servant également de support dans le profilé de réception, et deux autres zones de contact sont réalisées sur lesdits deux modules d'éclairage en étant reliées électriquement par un contact pour assurer la continuité électrique en série entre les deux modules d'éclairage.

En fixant le profilé support sous le profilé de réception, on raccorde électriquement les modules d'éclairage.

Selon une caractéristique additionnelle de l'invention, ledit connecteur se compose d'un isolant électrique sur lequel sont montées à chevauchement quatre paires de contacts électriques capables de raccorder électriquement jusqu'à quatre modules d'éclairage.

Ce connecteur convient pour raccorder des modules d'éclairage disposés en prolongement mutuel.

Selon une caractéristique additionnelle de l'invention, ledit connecteur est constitué d'une pluralité de contacts électriques en forme de cavalier, chaque cavalier présentant en vue d'extrémité une géométrie en U comprenant une partie intermédiaire de fixation sur un isolant électrique tenu dans le châssis, prolongée de part en part de deux contacts électriques pouvant être connectés sur des zones de contact correspondantes d'un module d'éclairage, par insertion dudit module dans ledit profilé.

Dans ce mode de réalisation, ce sont les modules d'éclairage qui sont montés par insertion dans les profilés correspondants et qui établissent leur raccordement électrique à l'issue de leur montage.

Selon une caractéristique additionnelle de l'invention, le châssis comprend une paroi supérieure destinée à être tournée vers le mur, vers le plafond, vers le sol, et qui est bordée à sa périphérie d'une paroi de chant périmétrique, elle-même prolongée d'une courte paroi de retour, parallèle à la paroi supérieure, et chaque profilé support est disposé dans le châssis contre la courte paroi de retour, l'âme centrale dudit profilé support étant flanquée d'un côté d'une glissière destinée à réceptionner au moins un module d'éclairage, un diffuseur étant disposé en vis-à-vis dudit module d'éclairage.

Les modules d'éclairage éclairent vers l'intérieur du luminaire.

Selon une caractéristique additionnelle de l'invention, ledit connecteur électrique se compose d'une bride de fixation disposée dans chacune des encoignures du châssis du luminaire, la bride comprenant une encoignure formant un isolant électrique, d'un plot dont un angle est creusé d'une rainure longitudinale de sorte qu'une encoignure d'un diffuseur puisse y prendre place afin d'y être calée latéralement, d'une plaquette destinée à être fixée sur le plot pour appuyer sur l'encoignure du diffuseur afin de le brider, d'au moins un contact électrique retenu dans l'isolant et qui est susceptible de raccorder deux modules d'éclairage.

La bride de fixation sert à fixer les diffuseurs, par leurs encoignures, dans le châssis et sert également au raccordement électrique des modules d'éclairage.

Selon une caractéristique additionnelle de l'invention, le profilé support présente en section une géométrie en L comprenant une paroi latérale destinée à recouvrir une paroi de chant du châssis, et qui est prolongée perpendiculairement d'un bord par une paroi d'appui destinée à prendre appui sur le diffuseur pour le prendre en sandwiche entre la paroi supérieure du châssis et cette paroi d'appui du profilé, ladite paroi latérale étant bordée intérieurement d'une glissière de réception d'au moins un module d'éclairage.

Ce profilé support est posé au moins sur certaines parois de chant latérales du châssis du luminaire.

Selon une caractéristique additionnelle de l'invention, ledit connecteur est constitué de deux contacts électriques de géométrie en U, fixés sur un isolant tenu dans le châssis de sorte à être imbriqués l'un dans l'autre sans se toucher, les extrémités libres des deux contacts électriques étant cintrées pour venir entrer en contact avec des zones de contact prévues sur les modules d'éclairage pour établir une connexion électrique avec les modules à l'issue de la fixation des profilés sur le châssis.

La fixation des profilés sur le châssis réalise la connexion électrique des modules d'éclairage.

Selon une caractéristique additionnelle de l'invention, l'isolant présente une géométrie en U et il est fixé dans un profilé de renfort de section en U disposé à l'intérieur du châssis et ressort au travers d'un passage réalisé localement dans la paroi supérieure et dans une paroi de chant correspondante du châssis.

Les contacts électriques peuvent traverser le châssis au travers de ce passage pour recevoir les zones de contact des modules d'éclairage.

Selon une caractéristique additionnelle de l'invention, le connecteur est constitué d'une pluralité de contacts électriques en forme de cavalier, chaque cavalier présentant en vue d'extrémité une géométrie en L comprenant une partie intermédiaire de fixation sur un isolant électrique tenu dans le châssis, prolongée d'un contact électrique pouvant être connecté sur une zone de contact correspondante d'un module d'éclairage par insertion dudit module dans ledit profilé.

La connexion électrique avec les modules d'éclairage est réalisée à l'issue de leur insertion dans des profilés correspondants.

Selon une caractéristique additionnelle de l'invention, au moins un profilé est disposé parallèlement sous la paroi supérieure du châssis, de sorte que les composants électroluminescents du module d'éclairage puissent éclairer dans une direction perpendiculaire à ladite la paroi supérieure, et un moyen optique réfractant ou réfléchissant est interposé entre le module d'éclairage et un diffuseur pour illuminer ladite tranche du diffuseur.

L'utilisation de ces moyens optiques réfractant ou réfléchissant, permet un positionnement différent des modules d'éclairage.

Selon une caractéristique additionnelle de l'invention, le moyen de retenue du profilé support dans le châssis comprend un clip disposé dans chacune des extrémités dudit profilé, le clip incorporant une paroi frontale élastique dont le bord libre forme un redan en saillie de sorte à pouvoir être retenu à l'arrière d'une plaquette, par simple clipsage du profilé dans le châssis, un bouton de déverrouillage prolongeant ladite paroi frontale.

Le montage et le démontage des modules d'éclairage peuvent être réalisés en quelques secondes.

Selon une caractéristique additionnelle de l'invention, les parois de chant du châssis sont pourvues de bossages prévus pour former un moyen de blocage en position du luminaire dans une pince de suspension du luminaire.

De telles pinces sont fixées régulièrement sur des rails de fixation de dalles de faux plafond. Il est alors aisé de remplacer une dalle de faux plafond par un luminaire de l'invention.

Selon une caractéristique additionnelle de l'invention, des crochets sont réalisés sur deux parois de chant parallèles du châssis, formant un moyen de basculement du luminaire autour d'un support.

On peut alors basculer le luminaire qui demeure cependant accroché pour raccorder, par exemple, son alimentation électrique à une source de courant électrique.

Selon une caractéristique additionnelle de l'invention, le luminaire comprend une paroi supérieure destinée à être tournée vers le mur, vers le plafond, vers le sol, et qui est bordée à sa périphérie d'une paroi de chant périmétrique, et la paroi supérieure du châssis est ajourée, deux diffuseurs étant superposés dans la hauteur du châssis et en étant séparés par un réflecteur optique, au moins un module d'éclairage étant disposé dans un profilé pour illuminer la tranche de chaque diffuseur, permettant au luminaire en fonctionnement d'éclairer dans deux directions opposées au travers de ses deux faces principales.

On obtient de la sorte un luminaire à éclairage bilatéral.

Selon une caractéristique additionnelle de l'invention, le profilé support est un élément de structure courbe.

Des luminaires de forme originale peuvent être conçus avec de tels profilés courbes.

Les caractéristiques de l'invention mentionnées ci-dessus, ainsi que d'autres, apparaîtront plus clairement à la lecture de la description suivante d'un exemple de réalisation, ladite description étant faite en relation avec les dessins joints, parmi lesquels :
La Fig. 1 représente une vue de dessus éclatée d'un luminaire destiné à être suspendu selon l'invention,
la Fig. 2 représente une vue de dessus en perspective d'un profilé de réception et d'un moyen d'éclairage pour un luminaire tel que celui présenté sur la Fig. 1 selon l'invention,
la Fig. 3 représente une vue en perspective d'un premier détail d'un moyen d'éclairage pour un luminaire selon l'invention,
la Fig. 4 représente une vue en perspective d'un second détail d'un moyen d'éclairage pour un luminaire selon l'invention,
la Fig. 5 représente une vue d'extrémité en coupe d'un profilé support de modules d'éclairage, fixé sous un profilé de réception pour un luminaire selon l'invention,
la Fig. 6 représente une vue en perspective d'une variante de réalisation d'un connecteur selon l'invention,
la Fig. 7 représente une vue de dessus en perspective d'une première variante de réalisation d'un luminaire de type dalle lumineuse selon l'invention,
la Fig. 8 représente une vue en coupe montrant l'assemblage d'un profilé support d'un module d'éclairage, dans le châssis d'un luminaire de type dalle lumineuse selon l'invention,
la Fig. 9 représente une vue de dessous en perspective d'une encoignure d'un luminaire de type dalle lumineuse selon l'invention,
la Fig. 10 représente une vue de dessous en perspective d'une encoignure d'un luminaire de type dalle lumineuse, dépourvue de connecteur selon l'invention,
la Fig. 11 représente une vue éclatée de dessous d'une autre variante de réalisation d'un connecteur électrique selon l'invention,
la Fig. 12 représente une vue de dessous en perspective d'un connecteur électrique selon la Fig. 11, raccordant deux modules d'éclairage selon l'invention,
la Fig. 13 représente une vue de dessus en perspective d'un châssis d'un luminaire de type dalle lumineuse selon l'invention,
la Fig. 14 représente une vue de côté en coupe d'un châssis d'un luminaire de type dalle lumineuse selon l'invention,
la Fig. 15 représente une vue en perspective d'un clip de retenue monté dans une extrémité d'un profilé de réception d'un module d'éclairage selon l'invention,
la Fig. 16 représente une vue en perspective de deux profilés de réception de modules d'éclairage, en cours de pose dans le châssis d'un luminaire selon l'invention,
la Fig. 17 représente une vue éclatée en perspective d'une seconde variante de réalisation d'un luminaire de type dalle lumineuse selon l'invention,
la Fig. 18 représente une vue latérale en coupe d'un châssis du luminaire présenté sur la Fig. 17 selon l'invention,
la Fig. 19 représente une vue de dessus d'un châssis du luminaire présenté sur la Fig. 17 selon l'invention,
la Fig. 20 représente une vue éclatée en perspective d'une troisième variante de réalisation d'un luminaire de type dalle lumineuse selon l'invention,
la Fig. 21 représente une vue en perspective de modules d'éclairages raccordés par des connecteurs pour le luminaire présenté sur la Fig. 20 selon l'invention,
la Fig. 22 représente une vue latérale en coupe d'un châssis du luminaire présenté sur la Fig. 20 selon l'invention,
la Fig. 23 représente une vue de face schématique d'une quatrième variante de réalisation d'un luminaire incorporant un prisme optique selon l'invention,
la Fig. 24 représente une vue de face schématique d'une cinquième variante de réalisation d'un luminaire incorporant deux prismes optiques selon l'invention,
la Fig. 25 représente une vue de face schématique d'une sixième variante de réalisation d'un luminaire incorporant un moyen optique de réflexion selon l'invention,
la Fig. 26 représente une vue de face schématique d'une septième variante de réalisation d'un luminaire incorporant deux moyens optiques de réflexion selon l'invention,
la Fig. 27 représente une vue de face schématique d'une huitième variante de réalisation d'un luminaire incorporant deux diffuseurs capables d'éclairer dans deux directions opposées au travers de ses deux faces principales selon l'invention,
la Fig. 28 représente une vue en coupe de deux luminaires suspendus à des rails de faux plafond selon l'invention,
la Fig. 29 représente une vue éclatée en perspective d'une neuvième variante de réalisation d'un luminaire pouvant basculer d'un bord selon l'invention et,
la Fig. 30 représente une vue de détail d'un crochet d'un luminaire présenté sur la Fig. 29 et de son support selon l'invention.

Dans l'invention, un luminaire est un appareil d'éclairage destiné à être installé dans un local, une habitation pour éclairer au moins localement son volume intérieur. Il peut encore être utilisé dans l'industrie, par exemple, pour l'éclairage de couveuses animales pour favoriser la croissance d'animaux d'élevage, dans une étuve pour le accroître le développement des algues.

Le luminaire 100 présenté sur la Fig. 1 arbore une géométrie elliptique. Il est destiné à être fixé sous un plafond en y étant suspendu, par exemple par l'intermédiaire de câbles.

Il se compose d'un profilé de réception 200 formant châssis, d'un moyen d'éclairage 150 comprenant un profilé support 300 dans lequel sont insérés deux modules d'éclairage équipés de composants électroluminescents, deux diffuseurs de lumière 800, ainsi que deux bandes métalliques 820 formant une ceinture de retenue des deux diffuseurs 800 sur le profilé de réception 200.

Le profilé de réception 200 est constitué d'une plaque d'une matière métallique pliée de sorte à présenter une section en C. Il est fermé à ses deux extrémités respectivement par deux flasques 202 destinés à fixer la ceinture de retenue des diffuseurs. Des traverses 250 solidaires latéralement du profilé de réception 200 renforcent la structure portante du luminaire lorsqu'elles sont fixées sur la ceinture de retenue des diffuseurs.

Un connecteur destiné à être raccordé à un circuit d'alimentation électrique complète la structure du luminaire.

Les composants électroluminescents sont des objets capables d'émettre de la lumière lorsqu'ils sont parcourus par un courant électrique. Ils peuvent se présenter sous la forme de diodes électroluminescentes encore appelées « DEL ». Ils peuvent encore être à base d'encres conductrices, ou provenir de produits en cours de développement. Sur la Fig. 2, le moyen d'éclairage 150 présente une géométrie longiligne.

Le support 300 est formé d'un profilé métallique, par exemple fabriqué en aluminium. Il présente en vue d'extrémité, visible sur la Fig. 5, une section en T retourné, comprenant une âme centrale 310 relativement épaisse, assise d'un bord et de manière perpendiculaire sur une paroi d'embase 320. L'âme centrale 310 présente respectivement sur son bord libre et sur ses deux côtés, deux retours. Deux autres retours sont formés en vis-à-vis sous la paroi d'embase 320 de sorte à former deux glissières dans lesquelles peuvent être insérés respectivement au moins deux modules d'éclairage 400.

Au moins une vis 330 imperdable, de type quart de tour, traverse librement la paroi d'embase 310 et dont l'extrémité libre est pourvue d'au moins un ergot latéral qui est capable d'être retenu dans le logement accolé à une encoche correspondante réalisée dans un insert taraudé 332 fixé sur la paroi intermédiaire 204 et à l'intérieur du profilé de réception 200, pour retenir ledit support après rotation d'un quart de tour de ladite vis.

Un ressort 334 interposé entre l'insert 332 et la tête de la vis 330 facilite la sortie de ladite tête de vis.

Chaque module d'éclairage 400 est constitué d'un circuit imprimé PCB (printed circuit board en langue anglaise) de section rectangulaire apte à être insérée dans une glissière correspondante. Une pluralité de composants électroluminescents tels que des diodes électroluminescentes 420 est implantée sur la face destinée à être tournée vers l'extérieur du circuit imprimé procurant au moyen d'éclairage la faculté d'éclairer dans deux directions opposées. Les diffuseurs 800 sont positionnés de sorte qu'un de leurs chants latéraux puisse être placé en vis-à-vis des diodes électroluminescentes 420 correspondantes. Ils reposent pour cela sur la paroi d'embase 320. Ils sont tenus à leur périphérie par une ceinture métallique ancrée sur les deux flasques 202 et qui est visible uniquement sur la Fig. 1. Les diffuseurs 800 demeurent placés sous le profilé de réception 200.

Chaque diffuseur 800 est conçu pour diffuser dans une direction perpendiculaire à celle d'émission des diodes électroluminescentes 420, c'est-à-dire vers le bas pour un luminaire plafonnier ou horizontalement pour un luminaire mural.

Le luminaire 100 est équipé d'au moins un connecteur électrique 500, visible sur la Fig. 2, permettant, pour des raisons de maintenance, le montage et le remplacement rapide des modules d'éclairage 400. Le connecteur 500 se compose ainsi de deux contacts électriques 600 fabriqués dans un matériau conducteur tel que du cuivre, d'un isolant électrique 700 interposé entre les deux contacts et leur servant également de support dans le profilé de réception 200.

Chaque contact 600 présente en vue de côté une section en L comprenant une petite branche destinée à être fixée sur l'isolant 700 et une longue branche de contact avec un module correspondant et dont l'extrémité libre est recourbée vers l'extérieur du L pour faciliter le glissement du contact.

L'isolant 700 présente en vue de face une géométrie en T, dont la branche verticale est disposée entre les deux contacts 600 alors que sa branche horizontale est fixée d'un côté sur la paroi intermédiaire 204 et à l'intérieur du profilé de réception 200. De l'autre côté de la branche horizontale sont fixés les deux contacts 600. Deux fils d'une alimentation électrique M sont soudés respectivement sur les longues branches des deux contacts 600. Le câble d'alimentation traverse un passe câble monté au travers du profilé de réception 200.

La rainure 340 de l'âme centrale 310 du support 300 est élargie localement pour permettre l'introduction et le retrait des deux contacts 600.

Sur leurs faces intérieures tournées en vis-à-vis, les deux modules d'éclairage 400 sont pourvus de zones de contact 440 cuivrées destinées à recevoir les contacts 600. Pareillement et de l'autre côté des deux modules, deux autres zones de contact 440 cuivrées sont réalisées et sont reliées électriquement par un contact 620 de section en C pour assurer la continuité électrique en série entre les deux modules. Ce contact 620 est fixé par une vis 630 dans le fond de la rainure 340 et en traversant une rondelle épaulée isolante 640 et une plaquette 650 fabriquée également dans un matériau isolant et sur laquelle prend appui ledit contact.

Le montage du luminaire se présente de la façon suivante. On insère les deux modules d'éclairage 400 dans leurs glissières respectives du profilé support 300. On fixe le contact 620 dans la rainure 340. Ce sous-ensemble d'éclairage est alors prêt à être installé dans le luminaire. Pour cela, on place le support 300 sous le profilé de réception 200 et on l'introduit par enfoncement entre les deux diffuseurs. On affine, le cas échéant, son positionnement en pointant les vis 330 dans leurs inserts respectifs. Dans ce mouvement d'enfoncement, les contacts 600 viennent toucher les zones de contact 440 pour établir une connexion électrique avec les modules. On visse ensuite les vis 330 dans les inserts 332 pour brider le support 300 sous le profilé de réception 200 du luminaire 100.

Le raccordement électrique des modules d'éclairage est de la sorte réalisé automatiquement pendant l'assemblage des profilés supports avec le châssis. A l'inverse, la déconnexion électrique des modules d'éclairage est obtenue en retirant les profilés du châssis.

Pour raccorder deux modules d'éclairage voisins disposés en alignement bout à bout on peut aussi les raccorder par l'intermédiaire d'un connecteur 500⁽¹⁾, présenté sur la Fig. 6. Il est utilisé pour raccorder des modules d'éclairage de relativement courte longueur pour fabriquer avantageusement des luminaires de grande taille, c'est-à-dire incorporant plusieurs modules d'éclairage alignés. Plusieurs de ces connecteurs peuvent être utilisés pour raccorder à suivre les modules d'éclairage.

Il se compose d'un isolant électrique 700⁽¹⁾, de section en T et sur la paroi médiane de laquelle sont montées à chevauchement quatre paires de contacts électriques 600⁽¹⁾ capables de raccorder électriquement jusqu'à quatre modules d'éclairage 400, par l'intermédiaire de leurs zones de contact cuivrées. Chaque paire de contacts électriques est constituée de deux contacts réunis électriquement par une plaquette conductrice 602 fixée par une vis 604 dans la tranche de la paroi médiane de l'isolant 700⁽¹⁾. La partie horizontale de la section en T de l'isolant 700⁽¹⁾ est destinée à être fixée sur la paroi intermédiaire et à l'intérieur du profilé de réception 300.

Dans la variante de réalisation présentée sur la Fig. 7, le luminaire 100⁽¹⁾ arbore une géométrie en forme de dalle lumineuse et qui est ici carrée. La dalle lumineuse peut encore présenter une géométrie rectangulaire, triangulaire, circulaire ou elliptique.

Le luminaire 100⁽¹⁾ comprend un châssis 200⁽¹⁾ périmétrique, destiné à être fixé sur un mur, sur un plafond, sur un sol en étant recouvert d'une plaque de verre ou d'un matériau translucide de protection, suffisamment résistants. Il supporte une alimentation électrique M, ainsi qu'au moins un profilé de réception d'un module d'éclairage équipé de composants électroluminescents tels que des diodes électroluminescentes. L'alimentation électrique M peut également être déportée.

Dans ce luminaire carré, quatre profilés incluant respectivement quatre modules d'éclairage, sont montés à la périphérie du châssis de sorte à éclairer vers l'intérieur du luminaire. Un tel module d'éclairage 400 disposé dans un profilé support 300⁽¹⁾ solidaire du châssis 200⁽¹⁾ est visible sur la vue en coupe de la Fig. 8.

Le châssis 200⁽¹⁾ est constitué, sur ces Figs. 7 et 8, d'une paroi supérieure 210 destinée à être tournée vers le mur, vers le plafond ou encore vers le sol, et qui est bordée à sa périphérie d'une paroi de chant 220 périmétrique, elle-même prolongée d'une courte paroi de retour 230, parallèle à la paroi supérieure 210.

Sur la Fig. 8, chaque profilé support 300⁽¹⁾ inclut, dans le luminaire de type dalle lumineuse, qu'un seul module d'éclairage 400. Il est fabriqué en aluminium. Il présente en vue d'extrémité, visible sur la Fig. 8, une section en T retourné, comprenant une âme centrale 310 relativement épaisse, assise d'un bord et de manière perpendiculaire sur une paroi d'embase 320. L'âme centrale 310 présente sur son bord libre et sur un côté, un retour. Un autre retour est formé en vis-à-vis sur la paroi d'embase 320 de sorte à former une glissière dans laquelle peut être inséré au moins un module d'éclairage 400.

Des vis 330⁽¹⁾, de type imperdable, traversent la paroi d'embase au travers de trous 321 et débouchent dans une rainure 340⁽¹⁾ réalisée dans l'âme centrale 310 pour fixer le profilé support 300⁽¹⁾ dans le châssis 200⁽¹⁾ et plus précisément sur sa paroi supérieure 210. Lesdites vis peuvent prendre ancrage dans des inserts taraudés 240 fixés dans la paroi supérieure 210. Les inserts sont positionnés de telle sorte que le bord latéral de l'âme centrale 310 d'un profilé, qui ne contient pas le module d'éclairage, est positionné contre le bord libre de la courte paroi de retour 230 correspondante. La hauteur de l'âme centrale 310 est telle que la paroi d'embase 320 est mise en contact avec la face externe de la paroi de retour 230. Les profilés supports 300⁽¹⁾ peuvent ainsi être fixés dans le châssis 200⁽¹⁾ en étant calés latéralement.

Un diffuseur 800 est placé dans le châssis 200⁽¹⁾ pour diffuser, dans une direction apposée à sa paroi supérieure 210 et perpendiculaire à celle d'émission des diodes électroluminescentes 420, la lumière émise par lesdites diodes des modules d'éclairage 400. Il est constitué d'une superposition de pièces. La géométrie de son périmètre est telle qu'un bord latéral peut être disposé en vis-à-vis des diodes électroluminescentes 420. Sa hauteur est calculée pour que le bord de sa face inférieure repose sur le rebord de la paroi d'embase 320 qui est tournée du côté des modules d'éclairage 400, et que sa face supérieure soit appliquée contre la paroi supérieure 210.

Le diffuseur 800 est retenu également dans le châssis 200⁽¹⁾ par l'intermédiaire de brides de connexion disposées aux encoignures du châssis et qui servent aussi de connecteurs électriques pour des modules d'éclairage voisins.

Une telle bride de connexion 900 disposée dans chacune des encoignures du luminaire 100⁽¹⁾ est présentée sur la Fig. 9. La bride de connexion 900 est destinée à retenir localement le diffuseur 800 dans le châssis 200⁽¹⁾ et à raccorder électriquement les modules d'éclairage montés dans leurs profilés correspondants. Plus précisément, il raccorde deux modules voisins. Cette opération de raccordement est réalisée de manière automatique pendant l'enfoncement des profilés supports 300⁽¹⁾ dans le châssis 200⁽¹⁾. A l'inverse, la déconnexion électrique est obtenue en sortant les profilés du châssis.

La bride de connexion 900 se compose, sur la Fig. 11, d'une encoignure 910 formant un isolant électrique, d'au moins un contact électrique 950 susceptible d'être enchâssé dans l'isolant, d'une plaquette de serrage 960 et d'un moyen de fixation 970 tel qu'une vis capable de brider ladite plaquette sur l'encoignure pour retenir le diffuseur en le plaquant contre la paroi supérieure du châssis. Deux contacts 950a et 950b sont mis en œuvre sur cette Fig. 11 de sorte à pouvoir raccorder en parallèle deux modules d'éclairage et le cas échéant les alimenter en courant.

L'encoignure 910 est fabriquée dans un matériau isolant d'un point de vue électrique, comme par exemple une matière plastique. Elle est destinée à retenir, dans le châssis, les deux contacts électriques 950 de sorte qu'ils puissent être reliés électriquement avec deux modules d'éclairage voisins. Elle est constituée d'une plaque triangulaire 912 qui présente sur sa face interne destinée à être tournée vers le châssis, deux rainures 914 de réception des deux contacts électriques 950, quatre butées 920 pour les quatre extrémités libres des deux contacts, un plot de fixation 930 avec la plaquette de serrage 960, et un ergot d'encoignure 940.

La plaque 912 présente en vue de face une géométrie en triangle et ici un triangle isocèle rectangle en correspondance avec la géométrie à angle droit des encoignures d'un châssis carré ou rectangulaire.

Les deux rainures 914 sont creusées dans la face interne de la plaque 912 et parallèlement à son plus grand côté.

Chaque contact électrique 950 est constitué d'une lamelle 952 fabriquée en cuivre et dont les deux extrémités 954 sont repliées perpendiculairement, en formant entre elles un angle droit. Chacune des extrémités 954 est repliée sur elle-même en deux facettes dont l'intersection forme une ligne de contact électrique 955. On remarquera, sur la vue de détail, que les extrémités sont fendues longitudinalement et ceci en franchissant la ligne de contact électrique 955 pour améliorer la qualité du contact électrique avec les zones de contact des modules d'éclairage.

Au moins un picot 916 de positionnement ressort du fond de chaque rainure 914 pour être logé dans un orifice correspondant 953 réalisé au travers de ladite lamelle permettant le positionnement du contact vis-à-vis de l'encoignure 910. Ledit picot 916 est bouterollé à l'issue de la pose du contact électrique 950 dans sa rainure 914 correspondante pour le retenir en place.

Un creusement 918 est réalisé dans la face interne de la plaque 912 depuis son plus grand côté et rejoint les deux rainures 914, de sorte à former un passage pour une gaine de raccordement électrique vers les deux contacts 950.

Chaque butée 920 fait saillie de la face interne de la plaque 912 de sorte à servir d'appui pour une extrémité 954 d'un contact électrique 950 afin qu'elle puisse être appliquée convenablement sur une zone de contact correspondante d'un module d'éclairage. Elle est constituée d'un demi-cylindre accolé à une plaquette d'appui un peu plus longue que ledit demi-cylindre et contre laquelle la face dorsale d'une extrémité 954 peut prendre appui.

En référence à la Fig. 12 et à la vue de détail A-A, la plaquette de serrage 960 est destinée, en coopération avec le plot de fixation 930, à fixer une encoignure du diffuseur 800 dans le châssis 200⁽¹⁾. La plaquette de serrage 960 se compose d'une plaquette 962 de forme carrée sous laquelle une réglette 964 fait saillie latéralement en encoignure de sorte que son extrémité libre biseautée puisse venir s'encastrer dans un renfoncement prévu intérieurement dans l'ergot 940 afin que la plaquette de serrage soit orientée dans la bonne position. Une rainure 932 à angle droit est réalisée longitudinalement dans l'angle du plot de fixation 930 qui est opposé à celui qui porte la réglette 964. L'encoignure d'un diffuseur 800 peut y prendre place afin d'y être calée latéralement. La plaquette est utilisée pour appliquer une encoignure du diffuseur 800 contre la paroi supérieure du châssis 200⁽¹⁾, afin de le retenir prisonnier. La plaquette 962 est traversée d'un orifice 965 dans lequel la vis 970 permet de brider la plaquette de serrage 960 sur le plot de fixation 930 par vissage de ladite vis dans un taraudage 934 réalisé depuis la face supérieure dudit plot et sur laquelle prend appui ladite plaquette.

Sur la Fig. 12, les zones de contact 440 des deux modules d'éclairage 400 sont connectées mutuellement par l'intermédiaire du connecteur 900.

Sur la Fig. 9, l'ergot 940 ainsi que la réglette 964 prennent place dans un interstice prévu entre les parois de chant 220 et les courtes parois de retour 230 du châssis 200⁽¹⁾. Cet interstice I, délimité entre les bords de pliage desdites parois, est clairement visible sur la Fig. 10.

Sur la Fig. 9, on constate que les profilés 300⁽¹⁾ jouxtent la plaquette 962. Il est alors possible d'extraire les profilés 300⁽¹⁾ incluant les modules d'éclairage 400 alors que les diffuseurs 800 sont maintenus en place par les brides de connexion 900.

Sur les Figs. 13 et 14, des passages 212 et 213 sont réalisés au travers de la paroi supérieure 210 du châssis 200⁽¹⁾ permettant l'insertion des butées et du plot de fixation de sorte que la plaque triangulaire de la bride de connexion électrique correspondante puisse venir en butée sur ladite paroi supérieure.

Dans une variante de réalisation, non représentée, la bride de connexion est retenue en étant insérée entre la paroi supérieure 210, les courtes parois de retour 230 et en étant mise en butée contre les parois de chant 220.

L'extrémité libre de chaque plaquette d'appui du connecteur, un peu plus longue que ledit demi-cylindre qui la jouxte, peut prendre appui latéralement sur la courte paroi de retour 230 du châssis 200⁽¹⁾, alors que le demi-cylindre peut prendre appui sur la face supérieure de la courte paroi de retour 230.

Sur la Fig.7, chaque plaque triangulaire 912 du connecteur 900 est pourvue d'un anneau de suspension 919 du luminaire 100⁽¹⁾.

Chaque profilé support d'un module d'éclairage peut être extrait du châssis du luminaire après avoir dévissé la ou les vis de retenue. La déconnexion électrique est réalisée pendant l'extraction du profilé.

Ce système d'assemblage est remplacé, dans une variante de réalisation présentée sur les Figs. 15 et 16, par un clip 980 inséré et fixé, par exemple à l'aide d'une vis V, dans chacune des extrémités de chaque profilé 300⁽¹⁾.

Le clip 980 comprend une paroi frontale 982 reliée élastiquement d'un bord transversal avec une partie insérée dans l'extrémité du profilé et qui ressort naturellement de son bord opposé, en forme de redan 984, de l'encadrement de ladite partie insérée. La paroi frontale 982 est disposée dans le prolongement de l'âme centrale du profilé 300⁽¹⁾.

Le redan 984 est disposé au niveau de la jonction de la paroi d'embase 320 avec l'âme centrale du profilé. Sur la Fig. 16, ce redan peut être retenu à l'arrière de la plaquette 962, par simple clipsage du profilé dans le châssis 200⁽¹⁾ du luminaire selon la direction indiquée par la flèche A. Le déverrouillage du profilé support 300⁽¹⁾ peut être mis en œuvre par l'intermédiaire d'un bouton 986 prolongeant la paroi frontale 982, ledit bouton pouvant faire pivoter la paroi frontale 982 selon la direction indiquée par la flèche B de sorte que le redan 984 puisse être libéré de la plaquette de serrage 960. L'extraction du profilé support 300⁽¹⁾ peut alors être envisagée.

Les luminaires présentés dans cette description sont fabriqués avec des profilés supports qui sont des éléments rectilignes. Il est désormais possible de fabriquer des circuits imprimés de structure souple. En utilisant des profilés courbes dans lesquels on place des modules d'éclairage fabriqués avec de tels circuits imprimés, il est possible de concevoir des luminaires de forme originale.

Dans le même but, les brides de connexion électrique peuvent être conçues pour raccorder des modules d'éclairage autrement qu'à angle droit.

Dans le luminaire de l'invention, le remplacement des modules d'éclairage est rendu possible. La connexion, la déconnexion électrique est réalisée pendant l'enfoncement, l'extraction du profilé qui supporte ledit module d'éclairage, dans le châssis du luminaire. Lorsqu'une diode électroluminescente est défectueuse, lorsque l'on souhaite modifier la qualité d'éclairage, il n'est plus nécessaire de remplacer le luminaire. On remplace, on échange facilement le moyen d'éclairage dans le châssis du luminaire.

Aucune connaissance particulière en électricité n'est requise pour mener à bien cette opération.

A l'usage, le luminaire s'avère économique.

Sur la Fig. 17, le luminaire 100⁽¹⁾ qui est montré est une dalle lumineuse qui présente une géométrie rectangulaire. Il comprend des moyens d'éclairage 150 qui sont constitués de plusieurs profilés support 300⁽²⁾ disposés à la périphérie du châssis 200⁽¹⁾ pour éclairer en direction de l'intérieur du châssis afin d'illuminer la périphérie d'un diffuseur 800. Au moins un module d'éclairage 400 incorporant des diodes électroluminescentes est logé dans chaque profilé 300⁽²⁾.

Chaque profilé support 300⁽²⁾ présente, sur la Fig. 18, une section en L comprenant une paroi latérale 350 destinée à recouvrir une paroi de chant 220 du châssis 200⁽¹⁾, et qui est prolongée perpendiculairement d'un bord par une paroi d'appui 360 destinée à prendre appui sur le diffuseur 800 pour le prendre en sandwiche entre la paroi supérieure 210 du châssis 200⁽¹⁾ et cette paroi d'appui 360 du profilé 300⁽²⁾.

La paroi latérale 350 est bordée de son bord libre d'un premier retour alors qu'un second retour est formé sous la paroi d'assise 360, tous deux disposés de préférence parallèlement à ladite paroi latérale de sorte à former une glissière de réception d'au moins un module d'éclairage 400, qui peut ainsi prendre place dans le profilé 300⁽²⁾. Cette glissière est également plaquée contre la paroi de chant 220 quand le moyen d'éclairage est fixé sur le châssis 200. Les diodes électroluminescentes 420 sont disposées sur le module d'éclairage 400 de sorte à éclairer latéralement le diffuseur 800.

Sur la Fig. 17, des connecteurs électriques 500⁽²⁾ destinés à alimenter les modules d'éclairage sont fixés sur le châssis 200⁽¹⁾. Ils sont, là encore, connectés aux modules d'éclairage pendant la pose des profilés 300⁽²⁾. Chaque connecteur électrique 500⁽²⁾ est constitué de deux contacts électriques 502 de géométrie en U, fixés, par exemple par vissage, sur un isolant 700⁽²⁾ de sorte à être imbriqués l'un dans l'autre sans se toucher. L'isolant 700⁽²⁾ présente également une géométrie en U. Il est fixé dans un profilé de renfort de section en U disposé à l'intérieur du châssis 200⁽¹⁾ et ressort au travers d'un passage P réalisé localement dans la paroi supérieure 210 et dans une paroi de chant 220 correspondante du châssis 200⁽¹⁾. Les extrémités libres des deux contacts électriques 502 sont cintrées pour venir entrer en contact avec des zones de contact 440 réalisées sur les modules d'éclairage 400 vers leur milieu pour établir une connexion électrique avec les modules à l'issue de la fixation des profilés 300⁽²⁾ sur le châssis. Ces profilés de renfort sont identifiables sur la Fig. 19 sous la référence 302.

On insère, en référence aux Figs. 17 à 19, le ou les modules d'éclairage 400 dans chaque profilé 300⁽²⁾, puis on fixe, par exemple à l'aide de vis V, chaque profilé 300⁽²⁾ sur les parois de chant 220 du châssis 200⁽¹⁾. Les vis V traversent également les modules d'éclairage 400 pour les caler en position dans les profilés 300⁽²⁾ et prennent ancrage dans des pattes 304 prévues en bout des profilés de renfort de section en U. Six profilés 300⁽²⁾ sont fixés à la périphérie du châssis sur la Fig. 17. Le montage des profilés 300⁽²⁾ connecte électriquement les modules d'éclairage 400 avec le circuit d'alimentation du luminaire.

Pour permettre l'utilisation de modules d'éclairage équipés de composants électroluminescents plus volumineux, chaque zone de contact 440 peut être reliée électriquement par l'intermédiaire d'un cavalier de déport avec un contact électrique correspondant 502 disposé sous la paroi d'appui 360 du profilé support 300⁽²⁾, évitant ainsi que, notamment, l'isolant 700⁽²⁾ ne fasse de l'ombre dans les diffuseurs 800.

La connexion des modules d'éclairage latéraux 300⁽²⁾ est réalisée de la même manière à l'aide de connecteurs électriques 500⁽²⁾. Chaque connecteur 500⁽²⁾ est aussi monté dans un profilé de renfort de section en U, perpendiculaire aux premiers profilés de renfort, fixé à l'intérieur du châssis 200⁽¹⁾ et ressort au travers d'un passage P réalisé localement dans la paroi supérieure 210 et dans une paroi de chant 220 correspondante du châssis 200⁽¹⁾. Sur la Fig. 19, les profilés de renfort 302 sont sécants et forment des croisillons de renfort de la structure du châssis 200⁽¹⁾.

Sur la Fig. 17, un profilé support 300 de section en T incorporant des modules d'éclairage 400 de chaque côté de son âme centrale 310 peut prendre place par enfoncement dans le châssis 200⁽¹⁾ pour augmenter la puissance d'éclairage du luminaire. Il est disposé sur cette Fig. 17, dans un plan médian, à mi-distance des deux parois de chant longitudinales 220 du châssis 200⁽¹⁾. Il se monte de la même manière que celui qui est décrit en référence aux Figs. 1 à 4. Leurs connecteurs électriques, non représentés, sont identiques à ceux 500⁽¹⁾ présentés en référence à la Fig. 6 pour raccorder les modules d'éclairage 400 dans les profilés 300. La connexion électrique des modules d'éclairage est réalisée à l'issue de l'enfoncement du profilé support 300 dans le châssis 200⁽¹⁾. Chaque profilé support 300 est fixé, sur cette Fig. 17, à l'aide de vis V dans le châssis 200⁽¹⁾.

Le luminaire 100 présenté sur la Fig. 20, propose une géométrie rectangulaire semblable à celle décrite ci-avant. Il comprend ainsi des moyens d'éclairage 150 comprenant des modules d'éclairage 400 disposés le long des bords longitudinaux du châssis 200⁽¹⁾ et des modules d'éclairage 400 disposés dans un plan longitudinal à mi-distance des deux bords longitudinaux du châssis 200⁽¹⁾.

A la différence de ce qui a été décrit précédemment, les profilés supports 300 et 300⁽²⁾ pour les modules d'éclairage sont ici préalablement montés sur le châssis 200⁽¹⁾ et ce sont les modules d'éclairage qui sont ensuite logés ou retirés par insertion dans leurs profilés supports respectifs comme le suggèrent les flèches F+ et F-. Des obturateurs 410 destinés à être fixés aux encoignures du châssis, sur ses parois de chant latérales, permettent de retenir en place les modules d'éclairage 400 dans leurs profilés respectifs.

Sur la Fig. 22, on distingue ainsi un profilé support 300⁽²⁾ présentant en section une géométrie en L destiné à être fixé, par exemple par vissage, sur chacune des deux parois de chants longitudinales 220 du châssis 200⁽¹⁾ et un profilé 300 destiné à être enfoncé au travers d'une ouverture de sa paroi supérieure 210 afin d'être logé dans un profilé de renfort 302 de section en U.

Le profilé support 300⁽²⁾ présente là encore une section en L comprenant une paroi latérale 350 destinée à être appliquée sur une paroi de chant longitudinale 220 du châssis 200⁽¹⁾, et qui est prolongée perpendiculairement d'un bord par une paroi d'appui 360 destinée à prendre appui sur le diffuseur 800 pour le prendre en sandwiche entre la paroi supérieure 210 du châssis 200⁽¹⁾ et cette paroi d'appui 360 du profilé 300⁽²⁾.

Sur la Fig. 20, les deux autres profilés 300⁽²⁾ destinés à être fixés sur les parois de chant latérales sont dépourvus de retour car ils ne sont pas prévus pour contenir des modules d'éclairage. Ils sont également traversés en leur milieu d'un passage pour insérer les modules d'éclairage dans le profilé support central 300.

Le profilé support central 300 est identique aux autres profilés 300 décrits ci-avant. Sur la Fig. 22, il est fixé à l'aide de vis V traversant son âme centrale 310, dans un profilé de renfort 302 de section en U du châssis 200⁽¹⁾.

Sur la Fig. 21, les modules d'éclairage 400 sont alimentés par l'intermédiaire de connecteurs 500⁽³⁾ et 500⁽⁴⁾ quand ils ont été complètement insérés dans leurs profilés supports correspondants. Chaque connecteur est fixé dans le châssis par l'intermédiaire d'un isolant électrique.

Des zones de contact 440 sont réalisées, à cet effet, sur les modules d'éclairage 400 au niveau de leurs deux extrémités de sorte que deux modules d'éclairage sont raccordés électriquement par les connecteurs 500⁽³⁾ et 500⁽⁴⁾ lorsqu'ils sont positionnés bout à bout.

Le connecteur 500⁽³⁾ est conçu pour raccorder deux modules d'éclairage 400 centraux tenus dans un profilé en T alors que les connecteurs 500⁽⁴⁾ sont conçus pour raccorder les modules d'éclairage 400 disposés sur les parois de chant longitudinales du châssis du luminaire, en étant tenus dans des profilés en L.

Le connecteur 500⁽³⁾ est constitué d'une pluralité de contacts électriques en forme de cavalier, présentant en vue d'extrémité une géométrie en en U, comprenant une partie intermédiaire de fixation dans le châssis, prolongée de part en part de deux contacts électriques 504. Chaque contact électrique présente deux ailes délimitées par un pli formant une ligne franche de contact électrique sur une zone de contact 440 correspondante. Trois cavaliers constituent le connecteur 500⁽³⁾ sur cette Fig. 21. Un des cavaliers est monté à cheval sur les quatre extrémités mises bout à bout de deux paires parallèles de modules d'éclairage 400 de sorte à toucher des zones de contact d'une polarité pour relier électriquement les deux modules alors que les deux autres cavaliers chevauchent respectivement des zones de contact d'une autre polarité des quatre modules d'éclairage.

Le connecteur 500⁽⁴⁾ est constitué d'une pluralité de contacts électriques en forme de cavalier, présentant en vue d'extrémité une géométrie en en L, comprenant une partie intermédiaire de fixation dans le châssis, prolongée d'un contact électrique 504. Chaque contact électrique présente deux ailes délimitées par un pli formant une ligne franche de contact électrique sur une zone de contact 440 correspondante. Trois cavaliers constituent le connecteur 500⁽⁴⁾ sur cette Fig. 21. Un des cavaliers est monté maintenu en contact sur les deux extrémités mises bout à bout de deux modules d'éclairage de sorte à toucher des zones de contact d'une polarité pour relier électriquement les deux modules alors que les deux autres cavaliers sont mis en contact respectivement sur des zones de contact d'une autre polarité des deux modules d'éclairage.

Sur les Figs. 20 et 21, les modules d'éclairage 400 sont enfilés dans leurs supports correspondants 300⁽²⁾ et 300 jusqu'à ce que leurs zones de contact 440 soient mises en contact avec les contacts électriques 504 des connecteurs 500⁽³⁾ et 500⁽⁴⁾. Les deux types de connecteurs 500⁽³⁾ et 500⁽⁴⁾ sont également visibles sur la Fig. 22.

Dans ces versions du luminaire de l'invention, le remplacement des modules d'éclairage est rendu possible. La connexion, la déconnexion électrique est réalisée pendant la pose latérale du profilé qui supporte ledit module d'éclairage, dans le châssis du luminaire. Ces opérations peuvent encore être réalisées en insérant, en retirant les modules d'éclairage de leurs profilés fixés à demeure sur le châssis du luminaire.

Sur la Fig. 23, le module d'éclairage 400 qui est présenté est positionné parallèlement à la paroi supérieure 210 du châssis 200⁽¹⁾ du luminaire 100, en étant disposé dans un profilé 300, de sorte qu'il éclaire perpendiculairement par rapport au plan de ladite paroi supérieure. Le profilé 300 est positionné vers le milieu du châssis 200⁽¹⁾. Un prisme optique transparent PO formant un moyen optique réfractant est placé sous le module d'éclairage 400 de sorte à ce qu'il puisse réfracter la lumière qu'il émet en direction de deux diffuseurs 800 disposés de part et d'autre du prisme PO, comme le suggèrent les deux flèches F1 et F2. On obtient ainsi une dalle lumineuse avec une proportion de surface éclairante qui est plus importante. On peut aussi placer les composants électroluminescents des modules d'éclairage ailleurs qu'en vis-à-vis de la tranche de diffuseurs.

Sur la Fig. 24, les deux profilés sont positionnés latéralement aux châssis 200⁽¹⁾ et incorporent deux modules d'éclairage 400 qui sont également positionnés parallèlement à la paroi supérieure 210 dudit châssis. Deux prismes PO sont respectivement placés sous les deux modules d'éclairage 400 de sorte à réfracter la lumière qu'ils émettent en direction d'un diffuseur 800 disposé entre les deux prismes PO, comme le suggèrent les deux flèches F3 et F4.

Sur les Figs. 25 et 26, le prisme transparent est remplacé par un moyen optique de réflexion MR constitué d'un prisme réfléchissant, c'est-à-dire dont les faces sont recouvertes d'un matériau optiquement réfléchissant ou bien est constitué encore d'un ou de plusieurs miroirs.

Sur la Fig. 27, le luminaire 100⁽¹⁾ présenté comprend un châssis 200⁽¹⁾ dont la paroi supérieure 210 est ajourée. Deux diffuseurs 800 sont superposés dans la hauteur du châssis et sont séparés par un réflecteur optique RO. Au moins un module d'éclairage 400, disposé dans un profilé 300, illumine latéralement chaque diffuseur, permettant au luminaire en fonctionnement d'éclairer dans deux directions opposées au travers de ses deux faces principales, comme le montrent les deux flèches F5 et F6. Un tel luminaire peut être utilisé dans une paroi murale verticale pour éclairer des deux côtés du mur. On peut encore concevoir un luminaire suspendu diffusant vers le bas une lumière directe et vers le haut une lumière indirecte réfléchie, par exemple par un plafond. Il peut être intéressant alors de régler la puissance de l'éclairage direct ou indirect pour procurer à l'utilisateur un confort adapté à ses besoins.

Sur la Fig. 28, les deux luminaires 100⁽¹⁾ présentés sont suspendus à un plafond en remplacement d'une dalle de faux plafond qui repose normalement sur une ossature porteuse. Ils sont disposés avec deux de leurs parois de chant 220 qui se jouxtent et qui peuvent être retenues dans des pinces E solidaires de rails de suspension R du faux-plafond. Chaque pince E est formée de deux branches élastiques terminées par deux parois de retour repliées vers l'intérieur et qui se rejoignent pour pincer les deux parois de chant 220. Des bossages 222 sont formés à cet effet sur le côté intérieur des parois de chant 220 de sorte à ce que chaque luminaire puisse être fixé par simple clipsage dans les pinces E. Les bossages 222 sont décalés en hauteur et permettent ainsi de caler précisément en hauteur le luminaire dans les pinces. La pose du luminaire est particulièrement rapide. Son démontage peut être effectué à l'aide d'un outil d'écartement des deux parois de retour.

Sur la Fig. 29, le luminaire 100⁽¹⁾ peut être suspendu avec la faculté de basculer autour de supports tenus dans les rails. Deux parois de chant parallèles 220 du châssis 200⁽¹⁾ sont à cet effet respectivement pourvues de deux crochets de retenue 225 sur ledit support. Les deux crochets sont repliables pour pouvoir chevaucher lesdits supports.

Sur la Fig. 30, ce support S présente en section, une géométrie en U dont les extrémités des deux branches sont pourvues de replis pour être fixés sur un rail alors que sa partie inférieure est formée de deux branches intermédiaires dont l'une forme un moyen de retenue à basculement pour un crochet 225 correspondant.

Le montage d'un luminaire de l'invention peut ainsi être facilement réalisé dans un faux plafond.

## Revendications

1. Luminaire (100, 100⁽¹⁾ destiné à être installé dans un local, une habitation pour éclairer au moins localement son volume intérieur, comprenant un châssis (200, 200⁽¹⁾ ) et du type dont le moyen d'éclairage (150) incorpore au moins un module d'éclairage (400) équipé de composants électroluminescents (420), ledit module étant disposé dans un profilé support (300, 300⁽¹⁾, 300⁽²⁾), de sorte que les composants électroluminescents (420) puissent illuminer directement ou indirectement la tranche d'un diffuseur de lumière (800), au moins un connecteur électrique (500, 500⁽¹⁾, 500⁽²⁾, 500⁽³⁾, 500⁽⁴⁾, 900), ledit connecteur étant susceptible de raccorder ledit module avec une alimentation électrique (M), **caractérisé en ce que** ledit connecteur est pourvu d'au moins une paire contacts (600, 600⁽¹⁾, 950, 502, 504) fixés sur le châssis (200, 200⁽¹⁾) et disposés de manière à établir par insertion une connexion électrique avec des zones de contact (440) correspondantes prévues sur ledit module d'éclairage, de sorte que la connexion puisse être établie pendant le montage du profilé dans le châssis ou pendant le montage du module d'éclairage (400) dans ledit profilé.

2. Luminaire (100, 100⁽¹⁾) selon la revendication 1, **caractérisé en ce que** le profilé support (300, 300⁽¹⁾) présente en section une géométrie en T, comprenant une âme centrale (310) assise d'un bord sur une paroi d'embase (320) prévue pour appliquer le diffuseur (800) sur le châssis, un moyen de retenue (330, 332 ; 330⁽¹⁾, 240 ; 980, V) du profilé support (300, 300⁽¹⁾) dans le châssis (200, 200⁽¹⁾) étant prévu dans l'âme centrale (310) ou dans son prolongement, l'âme centrale (310) dudit profilé support étant flanquée d'une glissière réalisée sur au moins un côté et destinée à réceptionner au moins un module d'éclairage (400).

3. Luminaire (100, 100⁽¹⁾) selon la revendication 2, **caractérisé en ce que** l'âme centrale (310) du profilé support (300) est flanquée de part et d'autre de deux glissières destinées à réceptionner respectivement au moins deux modules d'éclairage (400), de sorte que lesdits deux modules d'éclairage (400) puissent éclairer dans deux directions opposées, les diffuseurs (800) étant disposés en vis-à-vis des deux rangées de modules d'éclairage (400), entre la paroi d'embase (320) et le profilé de réception (200).

4. Luminaire (100, 100⁽¹⁾) selon la revendication 3, **caractérisé en ce que** ledit connecteur (500) se compose de deux contacts électriques (600), d'un isolant électrique (700) interposé entre les deux contacts et leur servant également de support dans le profilé de réception (200), et **en ce que** deux autres zones de contact (440) sont réalisées sur lesdits deux module d'éclairage (400) en étant reliées électriquement par un contact (620) pour assurer la continuité électrique en série entre les deux modules d'éclairage.

5. Luminaire (100, 100⁽¹⁾) selon l'une quelconque des revendications 2 à 4, **caractérisé en ce que** ledit connecteur (500⁽¹⁾) se compose d'un isolant électrique (700⁽¹⁾) sur lequel sont montées à chevauchement quatre paires de contacts électriques (600⁽¹⁾) capables de raccorder électriquement jusqu'à quatre modules d'éclairage (400).

6. Luminaire (100, 100⁽¹⁾) selon l'une quelconque des revendications 2 à 5, **caractérisé en ce que** ledit connecteur (500⁽³⁾) est constitué d'une pluralité de contacts électriques en forme de cavalier, chaque cavalier présentant en vue d'extrémité une géométrie en U comprenant une partie intermédiaire de fixation sur un isolant électrique tenu dans le châssis, prolongée de part en part de deux contacts électriques (504) pouvant être connectés sur des zones de contact (440) correspondantes d'un module d'éclairage, par insertion dudit module dans ledit profilé.

7. Luminaire (100, 100⁽¹⁾) selon la revendication 2 à 6, **caractérisé en ce que** le châssis (200⁽¹⁾) comprend une paroi supérieure (210) destinée à être tournée vers le mur, vers le plafond, vers le sol, et qui est bordée à sa périphérie d'une paroi de chant (220) périmétrique, elle-même prolongée d'une courte paroi de retour (230), parallèle à la paroi supérieure (210) et **en ce que** chaque profilé support (300⁽¹⁾) est disposé dans le châssis (200⁽¹⁾) contre la courte paroi de retour (230), l'âme centrale (310) dudit profilé support étant flanquée d'un côté d'une glissière destinée à réceptionner au moins un module d'éclairage (400), un diffuseur (800) étant disposé en vis-à-vis dudit module d'éclairage (400).

8. Luminaire (100, 100⁽¹⁾) selon la revendication 7, **caractérisé en ce que** ledit connecteur électrique (900) se compose d'une bride de fixation disposée dans chacune des encoignures du châssis (200⁽¹⁾) du luminaire (100⁽¹⁾), la bride comprenant une encoignure (910) formant un isolant électrique, d'un plot (930) dont un angle est creusé d'une rainure longitudinale (932) de sorte qu'une encoignure d'un diffuseur (800) puisse y prendre place afin d'y être calée latéralement, d'une plaquette (962) destinée à être fixée sur le plot pour appuyer sur l'encoignure du diffuseur (800) afin de le brider, d'au moins un contact électrique (950) retenu dans l'isolant et qui est susceptible de raccorder deux modules d'éclairage.

9. Luminaire (100, 100⁽¹⁾) selon l'une quelconque des revendications précédentes, **caractérisé en ce que** le profilé support présente (300⁽²⁾) en section une géométrie en L comprenant une paroi latérale (350) destinée à recouvrir une paroi de chant (220) du châssis (200⁽¹⁾), et qui est prolongée perpendiculairement d'un bord par une paroi d'appui (360) destinée à prendre appui sur le diffuseur (800) pour le prendre en sandwiche entre la paroi supérieure (210) du châssis (200⁽¹⁾) et cette paroi d'appui (360) du profilé (300⁽²⁾), ladite paroi latérale (350) étant bordée intérieurement d'une glissière de réception d'au moins un module d'éclairage (400).

10. Luminaire (100, 100⁽¹⁾) selon la revendication 9, **caractérisé en ce que** ledit connecteur (500⁽²⁾) est constitué de deux contacts électriques (502) de géométrie en U, fixés sur un isolant (700⁽²⁾) tenu dans le châssis de sorte à être imbriqués l'un dans l'autre sans se toucher, les extrémités libres des deux contacts électriques (502) étant cintrées pour venir entrer en contact avec des zones de contact (440) prévues sur les modules d'éclairage (400) pour établir une connexion électrique avec les modules à l'issue de la fixation des profilés (300⁽²⁾) sur le châssis.

11. Luminaire (100, 100⁽¹⁾) selon la revendication 10, **caractérisé en ce que** l'isolant (700⁽²⁾) présente une géométrie en U et il est fixé dans un profilé de renfort (302) de section en U disposé à l'intérieur du châssis (200⁽¹⁾) et ressort au travers d'un passage (P) réalisé localement dans la paroi supérieure (210) et dans une paroi de chant (220) correspondante du châssis (200⁽¹⁾).

12. Luminaire (100, 100⁽¹⁾) selon la revendication 9 à 11, **caractérisé en ce que** le connecteur (500⁽⁴⁾), est constitué d'une pluralité de contacts électriques en forme de cavalier, chaque cavalier présentant en vue d'extrémité une géométrie en L comprenant une partie intermédiaire de fixation sur un isolant électrique tenu dans le châssis, prolongée d'un contact électrique (504) pouvant être connecté sur une zone de contact (440) correspondante d'un module d'éclairage par insertion dudit module dans ledit profilé.

13. Luminaire (100, 100⁽¹⁾) selon l'une quelconque des revendications précédentes, **caractérisé en ce qu'**au moins un profilé (300) est disposé parallèlement sous la paroi supérieure (210) du châssis (200⁽¹⁾), de sorte que les composants électroluminescents (420) du module d'éclairage (400) puissent éclairer dans une direction perpendiculaire à ladite la paroi supérieure et **en ce qu'**un moyen optique réfractant (PO) ou réfléchissant (MR) est interposé entre le module d'éclairage (400) et un diffuseur (800) pour illuminer ladite tranche du diffuseur.

14. Luminaire (100, 100⁽¹⁾) selon l'une quelconque des revendications précédentes, **caractérisé en ce que** le moyen de retenue du profilé support (300⁽¹⁾) dans le châssis (200⁽¹⁾) comprend un clip (980) disposé dans chacune des extrémités dudit profilé, le clip incorporant une paroi frontale (982) élastique dont le bord libre forme un redan (984) en saillie de sorte à pouvoir être retenu à l'arrière d'une plaquette (962), par simple clipsage du profilé dans le châssis (200⁽¹⁾), un bouton de déverrouillage (986) prolongeant ladite paroi frontale.

15. Luminaire (100, 100⁽¹⁾) selon l'une quelconque des revendications précédentes, **caractérisé en ce que** les parois de chant (220) du châssis (200⁽¹⁾) sont pourvues de bossages (222) prévus pour former un moyen de blocage en position du luminaire dans une pince (E) de suspension du luminaire (100⁽¹⁾).

16. Luminaire (100, 100⁽¹⁾) selon l'une quelconque des revendications précédentes, **caractérisé en ce que** des crochets (225) sont réalisés sur deux parois de chant parallèles (220) du châssis (200⁽¹⁾), formant un moyen de basculement du luminaire (100⁽¹⁾) autour d'un support (S).

17. Luminaire (100, 100⁽¹⁾) selon l'une quelconque des revendications précédentes, **caractérisé en ce qu'**il comprend une paroi supérieure (210) destinée à être tournée vers le mur, vers le plafond, vers le sol, et qui est bordée à sa périphérie d'une paroi de chant (220) périmétrique et **en ce que** la paroi supérieure (210) du châssis est ajourée, deux diffuseurs (800) étant superposés dans la hauteur du châssis et en étant séparés par un réflecteur optique (RO), au moins un module d'éclairage (400) étant disposé dans un profilé (300) pour illuminer la tranche de chaque diffuseur, permettant au luminaire en fonctionnement d'éclairer dans deux directions opposées au travers de ses deux faces principales.

18. Luminaire (100, 100⁽¹⁾) selon l'une quelconque des revendications précédentes, **caractérisé en ce que** le profilé support (300, 300⁽¹⁾) est un élément de structure courbe.

19. Luminaire (100, 100⁽¹⁾) selon la revendication 4 **caractérisé en ce que** l'âme centrale comporte une rainure (340) qui est élargie localement pour permettre l'introduction et le retrait des deux contacts (600).

## Patentansprüche

1. Leuchte (100, 100⁽¹⁾), welche bestimmt ist für die Installation in einem Raum, einem Wohnraum, um mindestens lokal dessen Innenvolumen zu beleuchten, umfassend ein Gestell (200, 200⁽¹⁾) und von dem Typ, bei dem das Leuchtmittel (150) mindestens ein Leuchtmodul (400) enthält, das mit elektrolumineszenten Komponenten (420) ausgestattet ist, wobei das Modul in einem Trägerprofil (300, 300⁽¹⁾, 300⁽²⁾) derart angeordnet ist, dass die elektrolumineszenten Komponenten (420) direkt oder indirekt den Abschnitt eines Lichtdiffusors (800) beleuchten können, mindestens einen elektrischen Verbinder (500, 500⁽¹⁾, 500⁽²⁾, 500⁽³⁾, 500⁽⁴⁾, 900), wobei der Verbinder das Modul mit einer Stromzufuhr (M) verbinden kann,
**dadurch gekennzeichnet, dass** der Verbinder mit mindestens einem Paar von Kontakten (600, 600⁽¹⁾, 950, 502, 504) versehen ist, die an dem Gestell (200, 200⁽¹⁾) befestigt sind und derart angeordnet sind, dass durch Einsetzen eine elektrische Verbindung mit entsprechenden Kontaktzonen (440), die auf dem Leuchtmodul bereitgestellt sind, hergestellt wird, so dass die Verbindung während der Montage des Profils in dem Gestell oder während der Montage des Leuchtmoduls (400) in dem Profil hergestellt werden kann.

2. Leuchte (100, 100⁽¹⁾) nach Anspruch 1,
**dadurch gekennzeichnet, dass** das Trägerprofil (300, 300⁽¹⁾) im Querschnitt eine Geometrie in der Form eines T aufweist, umfassend einen zentralen Steg (310), der an einem Rand auf einer Basiswand (320) sitzt, die bereitgestellt ist, um den Diffusor (800) an dem Gestell anzubringen, wobei ein Haltemittel (330, 332; 330⁽¹⁾, 240; 980, V) des Trägerprofils (300, 300⁽¹⁾) in dem Gestell (200, 200⁽¹⁾) in dem zentralen Steg (310) oder in seiner Verlängerung bereitgestellt ist, wobei der zentrale Steg (310) des Trägerprofils von einer Gleitschiene auf mindestens einer Seite flankiert wird und dazu bestimmt ist, mindestens ein Leuchtmodul (400) aufzunehmen.

3. Leuchte (100, 100⁽¹⁾) nach Anspruch 2,
**dadurch gekennzeichnet, dass** der zentrale Steg (310) des Trägerprofils (300) auf beiden Seiten von zwei Gleitschienen flankiert wird, die dazu bestimmt sind, jeweils mindestens zwei Leuchtmodule (400) derart aufzunehmen, dass die beiden Leuchtmodule (400) in zwei entgegengesetzte Richtungen leuchten können, wobei die Diffusoren (800) gegenüber zwei Reihen von Leuchtmodulen (400) zwischen der Basiswand (320) und dem Aufnahmeprofil (200) angeordnet sind.

4. Leuchte (100, 100⁽¹⁾) nach Anspruch 3,
**dadurch gekennzeichnet, dass** der Verbinder (500) aus zwei elektrischen Kontakten (600), einem elektrischen Isolator (700), der zwischen den beiden Kontakten angeordnet ist und diesen auch als Träger in dem Aufnahmeprofil (200) dient, besteht, und dadurch, dass zwei andere Kontaktzonen (440) auf den beiden Leuchtmodulen (400) bereitgestellt sind, indem diese elektrisch durch einen Kontakt (620) verbunden sind, um die elektrische Kontinuität in Serie zwischen den beiden Leuchtmodulen sicherzustellen.

5. Leuchte (100, 100⁽¹⁾) nach einem der Ansprüche 2 bis 4,
**dadurch gekennzeichnet, dass** der Verbinder (500⁽¹⁾) aus einem elektrischen Isolator (700⁽¹⁾) besteht, auf dem überlappend vier Paare von elektrischen Kontakten (600⁽¹⁾) montiert sind, die in der Lage sind, bis zu vier Leuchtmodule (400) elektrisch zu verbinden.

6. Leuchte (100, 100⁽¹⁾) nach einem der Ansprüche 2 bis 5,
**dadurch gekennzeichnet, dass** der Verbinder (500⁽³⁾) aus einer Vielzahl von elektrischen Kontakten in der Form einer Klammer besteht, wobei jede Klammer, in einer Stirnansicht, eine Geometrie in der Form eines U aufweist, umfassend einen Zwischenbefestigungsteil auf einem elektrischen Isolator, der in dem Gestell gehalten wird, von einer Seite zur anderen verlängert durch zwei elektrische Kontakte (504), die mit den entsprechenden Kontaktzonen (440) eines Leuchtmoduls durch Einsetzen des Moduls in das Profil verbunden werden können.

7. Leuchte (100, 100⁽¹⁾) nach Anspruch 2 bis 6,
**dadurch gekennzeichnet, dass** das Gestell (200⁽¹⁾) eine obere Wand (210) umfasst, die dazu bestimmt ist, zur Mauer, zur Decke, zum Boden gedreht zu werden, und die an ihrer Peripherie von einer Umfangskantenwand (220) umrandet ist, welche selbst mit einer kurzen Rückführwand (230) verlängert ist, parallel zur oberen Wand (210), und dadurch, dass jedes Trägerprofil (300⁽¹⁾) in dem Gestell (200⁽¹⁾) gegen die kurze Rückführwand (230) angeordnet ist, wobei der zentrale Steg (310) des Trägerprofils auf einer Seite von einer Gleitschiene flankiert wird, die dazu bestimmt ist, mindestens ein Leuchtmodul (400) aufzunehmen, wobei ein Diffusor (800) gegenüber dem Leuchtmodul (400) angeordnet ist.

8. Leuchte (100, 100⁽¹⁾) nach Anspruch 7,
**dadurch gekennzeichnet, dass** der elektrische Verbinder (900) besteht aus einem Befestigungsflansch, der in jeder Ecke des Gestells (200⁽¹⁾) der Leuchte (100⁽¹⁾) angeordnet ist, wobei der Flansch eine Ecke (910) umfasst, die einen elektrischen Isolator bildet, einem Klotz (930), von dem in einem Winkel eine Längsrille (932) derart ausgespart ist, dass eine Ecke eines Diffusors (800) dort Platz finden kann, um darin seitlich verkeilt zu werden, einer Platte (962), die dazu bestimmt ist, an dem Klotz befestigt zu werden, um auf der Ecke des Diffusors (800) aufzuliegen, um diesen festzuklemmen, mindestens einem elektrischen Kontakt (950), der in dem Isolator gehalten wird und der zwei Leuchtmodule verbinden kann.

9. Leuchte (100, 100⁽¹⁾) nach einem der vorhergehenden Ansprüche,
**dadurch gekennzeichnet, dass** das Trägerprofil (300⁽²⁾) im Querschnitt eine Geometrie in der Form eines L aufweist, umfassend eine Seitenwand (350), die dazu bestimmt ist, eine Kantenwand (220) des Gestells (200⁽¹⁾) zu bedecken, und die rechtwinklig mit einem Rand durch eine Anlagewand (360) verlängert ist, welche dazu bestimmt ist, auf dem Diffusor (800) aufzuliegen, um diesen sandwichartig zwischen der oberen Wand (210) des Gestells (200⁽¹⁾) und dieser Anlagewand (360) des Profils (300⁽²⁾) anzuordnen, wobei die Seitenwand (350) innen von einer Aufnahmegleitschiene mindestens eines Leuchtmoduls (400) umrandet wird.

10. Leuchte (100, 100⁽¹⁾) nach Anspruch 9,
**dadurch gekennzeichnet, dass** der Verbinder (500⁽²⁾) aus zwei elektrischen Kontakten (502) mit einer Geometrie in der Form eines U besteht, die an einem Isolator (700⁽²⁾), der in dem Gestell gehalten wird, derart befestigt sind, dass sie ineinander eingebettet sind, ohne einander zu berühren, wobei die freien Enden der beiden elektrischen Kontakte (502) gebogen sind, um mit den Kontaktzonen (440) in Kontakt zu gelangen, die auf den Leuchtmodulen (400) bereitgestellt sind, um eine elektrische Verbindung mit den Modulen am Ende der Befestigung der Profile (300⁽²⁾) an dem Gestell herzustellen.

11. Leuchte (100, 100⁽¹⁾) nach Anspruch 10,
**dadurch gekennzeichnet, dass** der Isolator (700⁽²⁾) eine Geometrie in der Form eines U aufweist, und dieser in einem Verstärkungsprofil (302) mit einem Querschnitt in der Form eines U befestigt ist, das im Inneren des Gestells (200⁽¹⁾) angeordnet ist und quer durch einen Durchgang (P) austritt, der lokal in der oberen Wand (210) und in einer entsprechenden Kantenwand (220) des Gestells (200⁽¹⁾) bereitgestellt ist.

12. Leuchte (100, 100⁽¹⁾) nach Anspruch 9 bis 11,
**dadurch gekennzeichnet, dass** der Verbinder (500⁽⁴⁾) aus einer Vielzahl von elektrischen Kontakten in der Form einer Klammer besteht, wobei jede Klammer, in einer Stirnansicht, eine Geometrie in der Form eines L aufweist, umfassend einen Zwischenbefestigungsteil auf einem elektrischen Isolator, der in dem Gestell gehalten wird, verlängert durch einen elektrischen Kontakt (504), die mit einer entsprechenden Kontaktzone (440) eines Leuchtmoduls durch Einsetzen des Moduls in das Profil verbunden werden kann.

13. Leuchte (100, 100⁽¹⁾) nach einem der vorhergehenden Ansprüche,
**dadurch gekennzeichnet, dass** mindestens ein Profil (300) parallel unter der oberen Wand (210) des Gestells (200⁽¹⁾) derart angeordnet ist, dass die elektrolumineszenten Komponenten (420) des Leuchtmoduls (400) in eine Richtung rechtwinklig zur oberen Wand leuchten können, und dadurch, dass ein optisches Brechungsmittel (PO) oder Reflexionsmittel (MR) zwischen dem Leuchtmodul (400) und einem Diffusor (800) positioniert ist, um den Abschnitt des Diffusors zu beleuchten.

14. Leuchte (100, 100⁽¹⁾) nach einem der vorhergehenden Ansprüche,
**dadurch gekennzeichnet, dass** das Haltemittel des Trägerprofils (300⁽¹⁾) in dem Gestell (200⁽¹⁾) eine Klemme (980) umfasst, die in jedem der Enden des Profils angeordnet ist, wobei die Klemme eine elastische Vorderwand (982) enthält, deren freier Rand eine Stufe (984) bildet, die derart vorsteht, dass diese hinter einer Platte (962) gehalten werden kann durch einfaches Einklemmen des Profils in dem Gestell (200⁽¹⁾), wobei ein Entriegelungsknopf (986) die Vorderwand verlängert.

15. Leuchte (100, 100⁽¹⁾) nach einem der vorhergehenden Ansprüche,
**dadurch gekennzeichnet, dass** die Kantenwände (220) des Gestells (200⁽¹⁾) mit Vorsprüngen (222) versehen sind, die bereitgestellt sind, um ein Blockierungsmittel in Position der Leuchte in einer Klemmeinrichtung (E) der Aufhängung der Leuchte (100⁽¹⁾) zu bilden.

16. Leuchte (100, 100⁽¹⁾) nach einem der vorhergehenden Ansprüche,
**dadurch gekennzeichnet, dass** Haken (225) an zwei parallelen Kantenwänden (220) des Gestells (200⁽¹⁾) bereitgestellt sind, die ein Kippmittel der Leuchte (100⁽¹⁾) um einen Träger (S) bilden.

17. Leuchte (100, 100⁽¹⁾) nach einem der vorhergehenden Ansprüche,
**dadurch gekennzeichnet, dass** diese eine obere Wand (210) umfasst, die dazu bestimmt ist, zur Mauer, zur Decke, zum Boden gedreht zu werden, und die an ihrer Peripherie von einer Umfangskantenwand (220) umrandet ist, und dadurch, dass die obere Wand (210) des Gestells durchbrochen ist, wobei zwei Diffusoren (800) in der Höhe des Gestells übereinander angeordnet sind, und indem diese durch einen optischen Reflektor (RO) getrennt sind, wobei mindestens ein Leuchtmodul (400) in einem Profil (300) angeordnet ist, um den Abschnitt jedes Diffusors zu beleuchten, wodurch es der Leuchte im Betrieb gestattet wird, in zwei entgegengesetzte Richtungen quer durch ihre beiden Hauptflächen zu leuchten.

18. Leuchte (100, 100⁽¹⁾) nach einem der vorhergehenden Ansprüche,
**dadurch gekennzeichnet, dass** das Trägerprofil (300, 300⁽¹⁾) ein Element mit einer gekrümmten Struktur ist.

19. Leuchte (100, 100⁽¹⁾) nach Anspruch 4,
**dadurch gekennzeichnet, dass** der zentrale Steg eine Rille (340) umfasst, die lokal verbreitert ist, um das Einführen und Herausziehen von zwei Kontakten (600) zu gestatten.

## Claims

1. Luminary (100, 100⁽¹⁾) intended to be installed in a premises or a residence so as to at least locally illuminate its interior volume, comprising a chassis (200, 200⁽¹⁾) and of the type the lighting means (150) of which incorporates at least one lighting module (400) equipped with electroluminescent components (420), said module being placed in a holding profile (300, 300⁽¹⁾, 300⁽²⁾) so that the electroluminescent components (420) are able to directly or indirectly illuminate the edge face of a diffuser of light (800), and comprising at least one electrical connector (500, 500⁽¹⁾, 500⁽²⁾, 500⁽³⁾, 500⁽⁴⁾, 900), said connector being capable of connecting said module to an electrical supply (M), **characterized in that** said connector is provided with at least one pair of contacts (600, 600⁽¹⁾, 950, 502, 504) that are fastened to the chassis (200, 200⁽¹⁾) and that are placed so as to establish, via insertion, an electrical connection with corresponding contact zones (440) provided on said lighting module, so that the connection can be established while the profile is being mounted in the chassis or while the lighting module (400) is being mounted in said profile.

2. Luminary (100, 100⁽¹⁾) according to Claim 1, **characterized in that** the holding profile (300, 300⁽¹⁾) has in cross section a T-shaped geometry, comprising a central web (310) one edge of which sits on a base barrier (320) provided to apply the diffuser (800) against the chassis, a means (330, 332; 330⁽¹⁾, 240; 980, V) for retaining the holding profile (300, 300⁽¹⁾) in the chassis (200, 200⁽¹⁾) being provided in the central web (310) or in the extension thereof, the central web (310) of said holding profile being flanked by a guideway produced on at least one side thereof and intended to receive at least one lighting module (400).

3. Luminary (100, 100⁽¹⁾) according to Claim 2, **characterized in that** the central web (310) of the holding profile (300) is flanked on either side by two guideways intended to respectively receive at least two lighting modules (400), so that said two lighting modules (400) are able to illuminate in two opposite directions, the diffusers (800) being placed facing the two rows of lighting modules (400), between the base barrier (320) and the receiving profile (200).

4. Luminary (100, 100⁽¹⁾) according to Claim 3, **characterized in that** said connector (500) is composed of two electrical contacts (600) and of an electrical insulator (700) interposed between the two contacts and also serving as holder for them in the receiving profile (200), and **in that** two other contact zones (440) are produced on said two lighting modules (400) and electrically connected by a contact (620) so as to ensure series electrical continuity between the two lighting modules.

5. Luminary (100, 100⁽¹⁾) according to any one of Claims 2 to 4, **characterized in that** said connector (500⁽¹⁾) is composed of an electrical insulator (700⁽¹⁾) on which are mounted straddling four pairs of electrical contacts (600⁽¹⁾) that are capable of electrically connecting up to four lighting modules (400).

6. Luminary (100, 100⁽¹⁾) according to any one of Claims 2 to 5, **characterized in that** said connector (500⁽³⁾) consists of a plurality of electrical contacts in the form of jumpers, each jumper having, seen from either end, a U-shaped geometry comprising an intermediate portion for fastening to an electrical insulator held in the chassis, which intermediate portion is extended on either side by two electrical contacts (504) that are able to be connected to corresponding contact zones (440) of a lighting module, by inserting said module into said profile.

7. Luminary (100, 100⁽¹⁾) according to Claims 2 to 6, **characterized in that** the chassis (200⁽¹⁾) comprises an upper barrier (210) that is intended to be turned toward the wall, toward the ceiling or toward the ground, and that is bordered on its periphery by a perimetric edge barrier (220) that itself is extended by a short rim barrier (230) that lies parallel to the upper barrier (210), and **in that** each holding profile (300⁽¹⁾) is placed in the chassis (200⁽¹⁾) against the short rim barrier (230), the central web (310) of said holding profile being flanked on one side by a guideway intended to receive at least one lighting module (400), a diffuser (800) being placed facing said lighting module (400).

8. Luminary (100, 100⁽¹⁾) according to Claim 7, **characterized in that** said electrical connector (900) is composed of a fastener placed in each of the corners of the chassis (200⁽¹⁾) of the luminary (100⁽¹⁾), the fastener comprising a corner piece (910) forming an electrical insulator, a block (930) a corner of which has a longitudinal groove (932) recessed into it so that a corner of a diffuser (800) can be placed therein in order to be immobilized laterally therein, a pad (962) intended to be fastened to the block so as to bear against the corner of the diffuser (800) in order to fasten it in place, and at least one electrical contact (950) that is retained in the insulator and that is capable of connecting two lighting modules.

9. Luminary (100, 100⁽¹⁾) according to any one of the preceding claims, **characterized in that** the holding profile (300⁽²⁾) has in cross section an L-shaped geometry comprising a lateral barrier (350) that is intended to cover an edge barrier (220) of the chassis (200⁽¹⁾), and this is extended perpendicularly on one edge by an abutment barrier (360) that is intended to abut against the diffuser (800) so as to sandwich it between the upper barrier (210) of the chassis (200⁽¹⁾) and this abutment barrier (360) of the profile (300⁽²⁾), a guideway for receiving at least one lighting module (400) running the length of the interior of said lateral barrier (350).

10. Luminary (100, 100⁽¹⁾) according to Claim 9, **characterized in that** said connector (500⁽²⁾) consists of two electrical contacts (502) of U-shaped geometry, said electrical contacts being fastened to an insulator (700⁽²⁾) held in the chassis so that said contacts nest inside one another without touching, the free ends of the two electrical contacts (502) being bent so as to enter into contact with contact zones (440) provided on the lighting modules (400) so as to establish an electrical connection with the modules once the profiles (300⁽²⁾) have been fastened to the chassis.

11. Luminary (100, 100⁽¹⁾) according to Claim 10, **characterized in that** the insulator (700⁽²⁾) has a U-shaped geometry and it is fastened to a reinforcing profile (302) of U-shaped cross section placed in the interior of the chassis (200⁽¹⁾) and stands out through a passage (P) produced locally in the upper barrier (210) and in a corresponding edge barrier (220) of the chassis (200⁽¹⁾).

12. Luminary (100, 100⁽¹⁾) according to Claims 9 to 11, **characterized in that** the connector (500⁽⁴⁾) consists of a plurality of electrical contacts in the form of jumpers, each jumper having, seen from either end, an L-shaped geometry comprising an intermediate portion for fastening to an electrical insulator held in the chassis, which portion is extended by an electrical contact (504) that is able to be connected to a corresponding contact zone (440) of a lighting module by inserting said module into said profile.

13. Luminary (100, 100⁽¹⁾) according to any one of the preceding claims, **characterized in that** at least one profile (300) is placed parallel under the upper barrier (210) of the chassis (200⁽¹⁾), so that the electroluminescent components (420) of the lighting module (400) can illuminate in a direction perpendicular to said upper barrier and **in that** a refracting optical means (PO) or reflecting optical means (MR) is interposed between the lighting module (400) and a diffuser (800) so as to illuminate said edge face of the diffuser.

14. Luminary (100, 100⁽¹⁾) according to any one of the preceding claims, **characterized in that** the means for retaining the holding profile (300⁽¹⁾) in the chassis (200⁽¹⁾) comprises a clasp (980) placed in each of the ends of said profile, the clasp incorporating an elastic frontal barrier (982) the free end of which forms a shelf (984) that protrudes so as to be able to be retained behind a pad (962) by simply snap-fastening the profile into the chassis (200⁽¹⁾), said frontal wall being extended by an unlocking button (986).

15. Luminary (100, 100⁽¹⁾) according to any one of the preceding claims, **characterized in that** the edge barriers (220) of the chassis (200⁽¹⁾) are provided with endorsements (222) provided to form a means for blocking the luminary in position in a clip (E) for suspending the luminary (100⁽¹⁾).

16. Luminary (100, 100⁽¹⁾) according to any one of the preceding claims, **characterized in that** hooks (225) are produced in two parallel edge barriers (220) of the chassis (200⁽¹⁾), forming a means for swinging the luminary (100⁽¹⁾) about a holder (S).

17. Luminary (100, 100⁽¹⁾) according to any one of the preceding claims, **characterized in that** it comprises an upper barrier (210) that is intended to be turned toward the wall, toward the ceiling or toward the ground, and that is bordered on its periphery by a perimetric edge barrier (220) and **in that** the upper barrier (210) of the chassis is apertured, two diffusers (800) being superposed in the height of the chassis and being separated by an optical reflector (RO), at least one lighting module (400) being placed in a profile (300) so as to illuminate the edge face of each diffuser, allowing the luminary in operation to illuminate in two opposite directions through its two main faces.

18. Luminary (100, 100⁽¹⁾) according to any one of the preceding claims, **characterized in that** said holding profile (300, 300⁽¹⁾) is an element of curved structure.

19. Luminary (100, 100⁽¹⁾) according to Claim 4, **characterized in that** the central web comprises a groove (340) that is widened locally in order to allow the introduction and removal of the two contacts (600).
